# FASCICULE DE BREVET EUROPEEN

(11) **EP 2 746 869 B1**
(45) Date de publication et mention de la délivrance du brevet: **16.10.2019**
(21) Numéro de dépôt: 12198819.0
(22) Date de dépôt: 21.12.2012
(51) Int. Cl.: G04B 3/00, G04D 7/00

(54) **Remontoir électrique solaire pour montre automatique**
Elektrischer Solar-Aufzugmechanismus für automatische Armbanduhr
Solar electric winding for automatic watch

(43) Date de publication de la demande: 25.06.2014
(73) Titulaire: The Swatch Group Research and Development Ltd., 2074 Marin (CH)
(72) Inventeur: Born, Jean-Jacques, 1110 Morges (CH); Gilomen, Beat, 2540 Grenchen (CH)
(74) Mandataire: Ravenel, Thierry Gérard Louis

(56) Documents cités:
- EP-A1- 0 392 980
- DE-A1- 19 535 229

## Description

### DOMAINE DE L'INVENTION

La présente invention concerne un remontoir électrique pour montre automatique, le remontoir comportant un moteur électrique, un accumulateur agencé pour alimenter le moteur, une cellule solaire agencée pour charger l'accumulateur, une horloge interne, des moyens électroniques pour commander le moteur, et une interface de commandes des moyens électroniques par un utilisateur. La présente invention concerne plus particulièrement un tel remontoir adapté pour servir également de présentoir pour la montre automatique.

### ART ANTERIEUR

On connait déjà des remontoirs électriques. Ces remontoirs sont des dispositifs qui peuvent être utilisés pour éviter qu'une montre automatique ne s'arrête lorsqu'elle n'est pas portée pendant un certain temps. Les montres automatiques sont équipées d'un mécanisme qui remonte automatiquement le ressort moteur en utilisant comme force motrice les mouvements du bras du porteur de la montre. Lorsqu'une montre automatique est portée, les mouvements font tourner ou osciller un volant prévu à cet effet à l'intérieur de la montre. Le volant est lui-même agencé pour transmettre l'énergie qui l'anime à un rouage qui arme le ressort moteur. On comprendra donc qu'une montre automatique qui demeure immobile ne se remonte pas.

Un endroit où une montre est tout particulièrement susceptible de demeurer longtemps immobile, est la vitrine d'un revendeur. En effet, il n'est pas rare qu'un nombre important de montres soient exposées de manière statique dans les vitrines des commerces horlogers. L'utilisation de remontoirs électriques est donc particulièrement avantageuse dans un tel environnement. Le document de brevet EP 2 481 322 décrit un remontoir électrique adapté pour servir également de présentoir pour une montre dans la vitrine d'un revendeur. Le remontoir électrique décrit dans ce document antérieur est formé d'un socle sur lequel se dressent deux montants qui portent un élément support prévu pour porter une montre. L'élément support est monté pivotant entre les montants, et un moteur électrique installé dans le socle permet de faire tourner l'élément support par l'intermédiaire d'une courroie. Selon le document antérieur susmentionné, la rotation de l'élément support permet d'offrir aux spectateurs une présentation dynamique d'une montre automatique, tout en en assurant le remontage. Précisons enfin que l'énergie nécessaire au fonctionnement de ce remontoir électrique de l'art antérieur peut être fournie soit via le courant du réseau électrique, soit à partir de cellules solaires disposées à la surface du socle.

Le remontoir qui vient d'être décrit présente certains inconvénients. En particulier, le document explique que le mouvement de l'élément support est prévu pour être permanent. A cet égard, on sait qu'un remontoir électrique ne risque pas de remonter une montre au-delà de la tension maximum du ressort. En effet, le ressort moteur d'une montre automatique est normalement muni d'une bride glissante. Cette dernière est agencée pour permettre au ressort de s'armer normalement, mais pour glisser contre les parois du tambour dès que la tension du ressort atteint une certaine limite. Quoi qu'il en soit, un remontage permanent comme décrit dans le document susmentionné est contre-indiqué. En effet, un tel remontage a l'inconvénient d'entraîner une usure accélérée du mécanisme de remontage. D'autre part, les amateurs de belles montres préfèrent souvent examiner une pièce d'horlogerie exposée de manière statique.
On connaît également le document de brevet DE 195 35 229 qui décrit un remontoir électrique permettant le remontage de plusieurs montres à la fois. A cet effet, le remontoir comprend un boitier renfermant un moteur électrique et portant un support vertical amovible entrainé en rotation verticale par des rouleaux prévus dans le boitier. Le support amovible comprend des logements permettant de recevoir plusieurs montres. Le support amovible permet de changer facilement les montres à remonter. Toutefois, ce remontoir électrique prévoit que le support est maintenu en permanence en mouvement et n'est ralenti ou arrêté que pour retirer une montre du support. Là encore, un remontage en permanence a l'inconvénient d'entraîner une usure accélérée du mécanisme de remontage, et les amateurs de belles montres préfèrent souvent examiner une pièce d'horlogerie exposée de manière statique.

### BREF EXPOSE DE L'INVENTION

Un but de la présente invention est de remédier aux inconvénients de l'art antérieur qui viennent d'être mentionnés en fournissant un remontoir électrique pour montre automatique alimenté par une cellule solaire, et convenant pour remplir simultanément la fonction de remontoir et celle de présentoir statique durant les heures d'ouverture d'un magasin. La présente invention atteint ce but en fournissant un remontoir électrique pour montre automatique conforme à la revendication 1 annexée.

### BREVES DESCRIPTION DES FIGURES

D'autres caractéristiques et avantages de la présente invention apparaîtront à la lecture de la description qui va suivre, donnée uniquement
à titre d'exemple non limitatif, et faite en référence aux dessins annexés dans lesquels :
- la figure 1 est une vue schématique en coupe d'un remontoir électrique solaire conforme à un mode de réalisation particulier de la présente invention ;
- la figure 2 est une vue partielle de dessus montrant l'interface de commande du remontoir électrique de la figure 1.

### DESCRIPTION DETAILLEE D'UN MODE DE REALISATION

La figure 1 est une vue schématique en coupe d'un remontoir électrique solaire (désigné généralement par la référence 1) conforme à la présente invention. Comme on peut le voir, le remontoir 1 comporte un socle 3 qui porte un bras incliné 5 qui se termine par un support tournant amovible 7. A l'intérieur du bras est logé un module moteur 9 comprenant un moteur électrique et un engrenage réducteur (non référencé). Le support tournant 7 est couplé au module moteur 9 par l'intermédiaire d'un tube en silicone 11 présentant à ses extrémités des ouvertures dans lesquelles sont insérés à frottement gras les axes du module moteur et du support tournant.

Le bras 5 est fixé sur le socle 3. Un certain nombre d'éléments du remontoir 1 sont logés dans deux cavités aménagées dans l'épaisseur du socle. Une première cavité (non référencée) sert de logements pour une cellule photovoltaïque 13 et un accumulateur 15. Un seconde cavité (non référencée) contient un circuit élévateur de tension 17, un microcontrôleur horloger 19 et un capteur de lumière 21 constitué dans le présent exemple par une photodiode.

Le fonctionnement collectif des différents éléments qui viennent d'être décrits est régie par le microcontrôleur 19. Tout d'abord, dans le présent exemple, la cellule photovoltaïque 13 est une cellule solaire Sunpower© à haut rendement. La tension fournie par la cellule avoisine 0,4 volt et dépend de l'intensité lumineuse ainsi que du courant débité. Un circuit élévateur de tension 17 est placé en sortie de la cellule solaire. La fonction de l'élévateur de tension 17 est de transformer la puissance électrique fournie à très basse tension par la cellule solaire en une tension légèrement supérieur à 3 volts, de sorte qu'elle soit compatible tout à la fois avec l'accumulateur 15, le microcontrôleur 19 et le module moteur 9.

Le microcontrôleur 19 est encore relié à une interface de commande 23 qui est montrée plus en détail dans la figure 2. Dans l'exemple illustré, l'interface de commande comprend un affichage LCD matriciel 29 et quatre touches tactiles 31a, 31b, 31c et 31d. L'affichage LCD et les touches tactiles sont intégrés ensemble dans un écran transparent qui ferme la première cavité du socle 3. Tant qu'il n'est pas activé, l'interface de commande 23 est parfaitement transparente. La lumière ambiante peut donc atteindre la cellule solaire 13 sans entraves. Selon le mode de réalisation qui fait l'objet du présent exemple, le microcontrôleur 19 est agencé pour exécuter sélectivement l'un ou l'autre d'une pluralité de programmes correspondant à autant de modes de fonctionnement. Les touches tactiles 31a, 31b, 31c et 31d permettent notamment à un utilisateur de sélectionner le mode de fonctionnement désiré.

Un premier parmi les modes de fonctionnement qui peuvent être sélectionnés est un mode dans lequel le support tournant est entraîné uniquement lorsque le remontoir est éclairé. Le microcontrôleur 19 est relié à une photodiode 21, et pour déterminer si le remontoir est éclairé, le microcontrôleur contrôle à intervalle régulier le comportement de la photodiode afin de déterminer si l'intensité de la lumière ambiante dépasse un seuil prédéfini. A titre d'exemple, ce premier mode de fonctionnement peut comporter les étapes suivantes : dès que le microcontrôleur détermine que l'éclairage est suffisant, il fait tourner le module moteur 9 à la vitesse de deux tours par minute, aussi longtemps que l'intensité de la lumière ne tombe pas au-dessous du seuil prédéfini. Dans le cas où l'intensité lumineuse ne faiblit pas, au bout de 12 heures, le module moteur aura fait accomplir 1440 tours au support tournant 7. A ce moment, le microcontrôleur interrompt le remontage et se met en sommeil pour les 12 heures suivantes. A l'expiration des 12 heures de sommeil, le microcontrôleur se met à nouveau en veille, prêt à redémarrer son programme dès que l'éclairage est suffisant.

Rappelons qu'un but de la présente invention est de fournir un remontoir électrique solaire convenant pour remplir simultanément les fonctions de remontoir et de présentoir statique durant les heures d'ouverture d'un magasin. A cet effet, un second parmi les modes de fonctionnement qui peuvent être sélectionnés est un mode dans lequel un programme d'entraînement du support tournant 7 est démarré à une heure préalablement sélectionnée à l'aide de l'interface de commande 23. A cet effet, une fois le second mode de fonctionnement sélectionné, l'utilisateur peut modifier la valeurs de certains paramètres du programme de remontage à l'aide de l'interface de commande 23. Ces paramètres comprennent en particulier l'heure à laquelle le programme d'entraînement du support tournant (7) doit démarrer. Dans le présent exemple, l'utilisateur utilise d'abord les touches tactiles 31a et 31b (figure 2) pour choisir le paramètre à régler. Ensuite, il utilise les touches tactiles 31c et 31d pour modifier la valeur de ce paramètre.

On comprendra notamment qu'en sélectionnant l'heure de démarrage du programme d'entraînement du support tournant de façon à ce que le programme se déroule entièrement en dehors des heures d'ouverture du magasin, il est possible d'utiliser le remontoir comme présentoir statique durant toute la durée des heures d'ouverture. Précisons que la présence de l'accumulateur 15 permet l'exécution d'un programme complet de remontage même la nuit, en l'absence de tout éclairage de la cellule photovoltaïque 13.

De préférence, le second mode de fonctionnement ci-dessus permet d'utiliser l'interface de commande non seulement pour choisir l'heure de démarrage du programme d'entraînement, mais également pour définir un certain nombre de paramètres de ce programme. On comprendra sans peine qu'un paramètre, qu'il est particulièrement avantageux de pouvoir définir au cas par cas, est la durée du programme de remontage. Alternativement, au lieu de définir la durée de remontage, il est possible de définir de manière équivalente le nombre de tours que doit effectuer le support tournant 7 au cours du programme de remontage.

La durée ou le nombre de tours effectués durant le programme de remontage dépend du modèle de la montre automatique que l'on désire remonter. Ainsi, une variante préférée de la présente invention prévoit qu'un utilisateur peut entrer une indication du modèle de la montre dans l'interface de commande 23. Ainsi, en indiquant simplement aux moyens électroniques 19 le modèle de la montre qui est fixée sur le support tournant 7, on permet aux moyens électroniques de déterminer la durée ou le nombre de tours à effectuer par le support tournant. Selon une variante possible, l'indication du modèle de la montre peut s'effectuer en entrant un code correspondant dans l'interface de commande 23. Selon cette dernière variante, le remontoir électrique comporte une mémoire non-volatile associée au microcontrôleur 19. Cette mémoire contient une table de correspondances faisant correspondre à chaque modèle de montre un code d'identification d'une part, et un nombre de tours ou une durée de remontage d'autre part. Ainsi, un utilisateur peut programmer le nombre de tours ou la durée de remontage en introduisant simplement le code d'identification d'un modèle de montre dans l'interface de commande 23. L'homme du métier comprendra en outre que, selon encore une autre variante, la saisie manuelle de l'indication du modèle de la montre pourrait être remplacée par une entrée semi-automatisée de cette indication. En effet, l'interface de commande 23 pourrait comporter par exemple un dispositif de lecture de code-barres ou RFID. Dans ces conditions, si la montre, ou plutôt son emballage, contenait une puce RFID ou un code-barres d'identification, il suffirait à l'utilisateur d'approcher cette identification du dispositif de lecture pour entrer l'indication du modèle de la montre dans les moyens électroniques 19.

Un autre paramètre de remontage susceptible d'être sélectionné par l'utilisateur du remontoir au moyen de l'interface de commande (23) pourrait être le sens de remontage. Ce paramètre pourrait par exemple prendre sélectivement l'une des trois valeurs : « rotation dans le sens horaire », « rotation dans le sens antihoraire », et « remontage alterné » (cette dernière option serait par exemple implémentée sous la forme d'un enchaînement de 10 minutes de remontage dans un sens, puis 10 minutes dans l'autre, et ainsi de suite).

Selon encore une autre variante avantageuse de l'invention, le remontoir peut avoir la caractéristique d'arrêter la rotation du support tournant 7 en fin de programme dans une position angulaire bien définie. Cette dernière caractéristique permet notamment de fournir un remontoir avec lequel la montre se trouve toujours en position verticale quand le programme de remontage prend fin. Pour obtenir l'arrêt de la rotation dans une position angulaire bien déterminée, un remontoir électrique solaire conforme à cette dernière variante comporte des moyens de détection d'au moins une position angulaire du support tournant 7. Ces moyens de détections peuvent comporter par exemple un aimant permanant 25 serti dans la paroi du tube en silicone 11, et un contacteur « reed » 27 relié au microcontrôleur 19 et disposé à l'intérieur du bras 5 en regard de la trajectoire circulaire de l'aimant 25. La force de l'aimant et la sensibilité du contacteur sont choisis de manière à ce que le contacteur 27 se ferme brièvement lorsque l'aimant 25 passe devant lui et demeure ouvert le reste du temps. On comprendra d'autre part que les moyens de détection d'au moins une position angulaire du support tournant pourraient ne pas être magnétiques. En effet, ces moyens de détection pourraient tout aussi bien comprendre par exemple une photodiode et une source lumineuse.

On comprendra en outre que diverses modifications et/ou améliorations évidentes pour un homme du métier peuvent être apportées au mode de réalisation qui fait l'objet de la présente description sans sortir du cadre de la présente invention définie par les revendications annexées. En particulier, le détecteur de lumière relié aux moyens électroniques selon l'invention pourrait être constitué par la cellule photovoltaïque 13 reliée au microcontrôleur 19. Dans ce cas, c'est l'existence, ou non, d'une tension dépassant un certain seuil entre les bornes de la cellule photovoltaïque qui serait utilisée pour déterminer si le remontoir est éclairé.

D'autre part, le remontoir électrique pourrait également être équipé de moyens pour détecter la présence d'une montre sur le support tournant 7. Ces derniers moyens seraient reliés aux moyens électroniques, et maintiendraient le remontoir électrique en sommeil tant qu'aucune montre n'ait placée sur le support tournant. Ainsi le support tournant serait entraîné uniquement lorsqu'une montre se trouve sur le support tournant. Cette caractéristique permettrait d'éviter de gaspiller de l'énergie en faisant tourner le moteur inutilement. Les moyens pour détecter la présence d'une montre sur le support tournant pourraient comprendre par exemple un capteur optique ou un capteur de pression.

## Revendications

1. Remontoir électrique (1) pour montre automatique comportant :
un support tournant (7), un moteur (9) agencé pour entraîner le support tournant, un accumulateur (15) agencé pour alimenter le moteur, une cellule solaire (13) agencée pour charger l'accumulateur, une horloge interne, des moyens électroniques (19) pour commander le moteur, et une interface (23) de commande des moyens électroniques par un utilisateur ;
**caractérisé en ce que** le remontoir comporte un détecteur de lumière (21) relié aux moyens électroniques (19), et **en ce que** les moyens électroniques sont reliés à l'horloge interne et sont agencés pour être commandé par l'utilisateur pour se trouver sélectivement dans l'un ou l'autre d'une pluralité de modes de fonctionnement, ladite pluralité de modes de fonctionnement comprenant un premier mode dans lequel le support tournant est entraîné uniquement lorsque le remontoir est éclairé et un second mode dans lequel un programme d'entraînement du support tournant est démarré à une heure préalablement sélectionnée à l'aide de l'interface de commande.

2. Remontoir électrique selon la revendication 1, **caractérisé en ce que** l'interface (23) de commande des moyens électroniques (19) par un utilisateur comprend un affichage LCD matriciel (29) et une pluralité de touches tactiles (31a, 31b, 31c, 31d), l'affichage LCD et les touches tactiles étant intégrés ensemble dans un écran transparent, et **en ce que** la cellule solaire (13) est arrangée dans un logement prévu à l'intérieur du remontoir électrique, le logement étant fermé par l'écran transparent.

3. Remontoir électrique selon la revendication 1 ou 2, **caractérisé en ce qu'**il est agencé de telle façon que, lorsque l'utilisateur a commandé les moyens électroniques (19) pour qu'ils se trouvent dans le second mode de fonctionnement, l'utilisateur peut définir une heure de démarrage du programme d'entraînement du support tournant (7), et **en ce que** l'interface de commande (23) est agencée pour permettre l'entrée d'une indication représentative du nombre de tours à effectuer par le support tournant au cours du programme d'entraînement du support tournant.

4. Remontoir électrique selon la revendication 3, **caractérisé en ce que** les moyens électroniques (19) comportent une mémoire non-volatile dans laquelle est enregistrée une table de correspondances contenant des codes d'identification pour différents modèles de montres automatiques et faisant correspondre à chacun des dits codes d'identification un nombre de tours à effectuer ou une durée du programme d'entraînement du support tournant (7), et **en ce que** l'indication représentative du nombre de tours à effectuer par le support tournant au cours du programme est constitué par un code d'identification propre à un modèle de montres automatiques.

5. Remontoir électrique selon la revendication 4, **caractérisé en ce que** l'interface de commande (23) comporte un dispositif de lecture de code-barres ou RFID, et **en ce que** la montre à remonter est conservée avec un code-barres ou une puce RFID contenant le code d'identification du modèle de la montre à remonter, le dispositif de lecture de code-barres ou RFID étant agencé pour lire le code-barres ou la puce RFID conservé avec la montre à remonter.

6. Remontoir électrique selon l'une des revendications précédentes, **caractérisé en ce qu'**il comporte des moyens de détection (25, 27) d'au moins une position angulaire du support tournant (7).

## Patentansprüche

1. Elektrischer Aufzugmechanismus (1) für eine tragbare automatische Uhr, umfassend:
einen drehenden Träger (7), einen zum Antreiben des drehenden Trägers angeordneten Motor (9), einen zur Versorgung des Motors angeordneten Akkumulator (15), eine zum Laden des Akkumulators angeordnete Solarzelle (13), einen inneren Taktgeber, elektronische Mittel (19) zum Steuern des Motors und eine Schnittstelle (23) zum Steuern der elektronischen Mittel durch einen Benutzer;
**dadurch gekennzeichnet, dass** der Aufzugmechanismus einen Lichtsensor (21) umfasst, der mit den elektronischen Mitteln (19) verbunden ist, und dass die elektronischen Mittel mit dem inneren Taktgeber verbunden sind und zum Steuern durch den Benutzer angeordnet sind, um wahlweise in der einen oder der anderen von mehreren Betriebsarten zu sein, wobei die mehreren Betriebsarten eine erste Betriebsart, in der der drehende Träger ausschließlich dann angetrieben wird, wenn der Aufzugmechanismus beleuchtet wird, und eine zweite Betriebsart, in der ein Programm zum Antrieb des drehenden Trägers zu einer vorab mit Hilfe der Schnittstelle gewählten Zeit gestartet wird, umfassen.

2. Elektrischer Aufzugmechanismus nach Anspruch 1, **dadurch gekennzeichnet, dass** die Schnittstelle (23) zum Steuern der elektronischen Mittel (19) durch einen Benutzer eine Matrix-LCD-Anzeige (29) und mehrere Berührungstasten (31a, 31b, 31c, 31d) umfasst, wobei die LCD-Anzeige und die Berührungstasten gemeinsam in einen transparenten Schirm integriert sind, und dass die Solarzelle (13) in einer Aufnahme angeordnet ist, die im Inneren des elektrischen Aufzugmechanismus vorgesehen ist, wobei die Aufnahme durch den transparenten Schirm verschlossen ist.

3. Elektrischer Aufzugmechanismus nach Anspruch 1 oder 2, **dadurch gekennzeichnet, dass** er so angeordnet ist, dass dann, wenn der Benutzer die elektronischen Mittel (19) angesteuert hat, damit sie in der zweiten Betriebsart sind, der Benutzer eine Startzeit für das Antriebsprogramm des drehenden Trägers (7) definieren kann, und dass die Steuerschnittstelle (23) so angeordnet ist, dass die Eingabe einer die Anzahl von Umdrehungen repräsentierenden Angabe ermöglicht wird, die von dem drehenden Träger während des Antriebsprogramms des drehenden Trägers auszuführen ist.

4. Elektrischer Aufzugmechanismus nach Anspruch 3, **dadurch gekennzeichnet, dass** die elektronischen Mittel (19) einen nichtflüchtigen Speicher umfassen, in dem eine Korrespondenztabelle aufgezeichnet ist, die Identifizierungscodes für die verschiedenen Modelle tragbarer automatischer Uhren enthält und jeden der Identifikationscodes mit einer Anzahl auszuführender Umdrehungen oder einer Dauer des Antriebsprogramms des drehenden Trägers (7) abgleicht, und dass die die Anzahl von durch den drehenden Träger während des Programms auszuführenden Umdrehungen repräsentierende Angabe durch einen Identifizierungscode gebildet ist, der speziell für ein Modell tragbarer automatischer Uhren bestimmt ist.

5. Elektrischer Aufzugmechanismus nach Anspruch 4, **dadurch gekennzeichnet, dass** die Steuerschnittstelle (23) eine Vorrichtung zum Lesen eines Barcodes oder eines RFID umfasst und dass die aufzuziehende tragbare Uhr mit einem Barcode oder einem RFID-Chip gespeichert wird, der den Identifizierungscode des Modells der aufzuziehenden tragbaren Uhr enthält, wobei die Vorrichtung zum Lesen von Barcodes oder eines RFID dazu angeordnet ist, den Barcode oder den RFID-Chip, der bei der aufzuziehenden tragbaren Uhr gespeichert wird, zu lesen.

6. Elektrischer Aufzugmechanismus nach einem der vorhergehenden Ansprüche, **dadurch gekennzeichnet, dass** er Mittel (25, 27) zum Erfassen mindestens einer Winkelposition des drehenden Trägers (7) umfasst.

## Claims

1. Electric winder (1) for a self-winding watch including:
a rotating support (7), a motor (9) arranged to drive the rotating support, an accumulator (15) arranged to power the motor, a solar cell (13) arranged to charge the accumulator, an internal clock, an electronic means (19) of controlling the motor, and a user control interface for the electronic means;
**characterized in that** the winder includes a light sensor (21) connected to the electronic means (19), and **in that** the electronic means is connected to the internal clock and arranged to be controlled by the user to be selectively placed in one or other of a plurality of operating modes, said plurality of operating modes including a first mode in which the rotating support is only driven when the winder is illuminated and a second mode in which a programme for driving the rotating support is started at a pre-selected time by using the control interface.

2. Electric winder according to claim 1, **characterized in that** the user control interface (23) for the electronic means (19) includes a matrix LCD display (29) and a plurality of tactile keys (31, 31b, 31c, 31d), the LCD display and the tactile keys all being integrated in a transparent screen, and **in that** the solar cell (13) is arranged in a housing arranged inside the electric winder, the housing being closed by the transparent screen.

3. Electric winder according to claim 1 or 2, **characterized in that** it is arranged so that, when the user has operated the electronic means (19) to place said means in the second operating mode, the user can define a start time for the rotating support (7) drive programme, and **in that** the control interface (23) is arranged to allow the entry of an indication representing the number of revolutions to be performed by the rotating support during the rotating support drive programme.

4. Electric winder according to claim 3, **characterized in that** the electronic means (19) includes a non-volatile memory in which there is stored a reference table containing identification codes for various self-winding watch models and matching each of said identification codes to a number of revolutions to be performed or a duration of the rotating support (7) drive programme, and **in that** the indication representing the number of revolutions to be performed by the rotating support during the programme is formed by an identification code peculiar to a self-winding watch model.

5. Electric winder according to claim 4, **characterized in that** the control interface (23) includes a bar code or RFID reader device, and **in that** the watch to be wound is stored with a bar code or RFID tag containing the model identification code of the watch to be wound, the bar code or RFID reader device being arranged to read the bar code or RFID tag stored with the watch to be wound.

6. Electric winder according to any of the preceding claims, **characterized in that** the mechanism includes a means of detecting (25, 27) at least one angular position of the rotating support (7).
